# EUROPÄISCHE PATENTSCHRIFT

(11) **EP 0 855 957 B1**
(45) Veröffentlichungstag und Bekanntmachung des Hinweises auf die Patenterteilung: **18.08.1999**
(21) Anmeldenummer: 96934703.8
(22) Anmeldetag: 17.10.1996
(51) Int. Cl.: B41F 15/42

(54) **AUFTRAGUNGSVORRICHTUNG**
APPLICATOR DEVICE
SYSTEME D'APPLICATION

(30) Priorität: 17.10.1995 DE 29517099 U
(43) Veröffentlichungstag der Anmeldung: 05.08.1998
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff
(86) Internationale Anmeldenummer: EP9604491
(87) Internationale Veröffentlichungsnummer: WO9714560

(56) Entgegenhaltungen:
- EP-A- 0 046 952
- EP-A- 0 463 699
- EP-A- 0 612 615
- GB-A- 2 040 227

## Beschreibung

Die Erfindung betrifft eine Auftragungsvorrichtung zum Auftragen von Substanz insbesondere mittels einer Siebzylinder-Rundschablone auf eine bewegte Fläche, Warenbahn od. dgl. Auftragungsfläche mit einem in der Vorrichtungslänge über die Auftragungsbreite sich erstreckenden Tragholm, einer mit diesem verbundenen Rakeleinrichtung und einer stirnseitig an der Vorrichtung angeordneten Tragholmlagerung zur Lagerung des Tragholms an seinen beiden Enden außerhalb der Auftragungsbreite.

Insbesondere bei Auftragungsvorrichtungen wie Rundschablonen-Druckmaschinen ist aufgrund der im Textildruck üblicherweise kleinen Auftragsgrößen in kurzen Zeitabständen ein Umrüsten der Druckmaschine mit einer Vielzahl von Druckstationen erforderlich, wobei die Rakelgeräte ausgetauscht werden müssen. Das Einbauen des durch Tragholm und Rakeleinrichtung gebildeten Rakelgeräts erfolgt herkömmlich in der Weise, daß zunächst ein Tragholmhalter an der Seite der Druckmaschine, an der das Rakelgerät in die Rundschablone eingeführt werden soll, durch Absenken, Wegschwenken oder sonstwie entfernt wird. Anschließend wird das Rakelgerät von Hand um 180° um die Tragholmlängsachse geschwenkt, wobei die Rakeleinrichtung nach oben zu liegen kommt, und dann freihändig in die Rundschablone hineingebracht. Zur Handhabungserleichterung wird die Tragholmrückseite häufig auf dem Rand der Lageröffnung der Rundschablonenlagerung abgestützt und gleitend über diesen Rand geschoben, wodurch Verschleiß entsteht und insbesondere bei großen Druckbreiten die Gefahr der Schablonenbeschädigung besteht. Das Ausbauen des Rakelgeräts geht auf entsprechende Weise vonstatten. Im ganzen ist das freihändige Umrüsten der Rundschablonen-Druckmaschine mit erheblichen Schwierigkeiten und Nachteilen verbunden. Die Rakelgeräte sind aufgrund ihrer großen Länge (üblicherweise bis zu 3200 mm, einschließlich Tragholm 4500 mm) und des erheblichen Gewichts (bis 35 kg) sowie der verhältnismäßig geringen Innendurchmesser (130-150 mm) der stirnseitigen Lagerringe der Rundschablonen nur schwierig zu handhaben. Beim Umrüsten der Druckmaschine besteht die Gefahr, daß die äußerst empfindlichen Rakelelemente wie Streichrakelblätter und Rakelrollen beschädigt und unbrauchbar werden oder mit der Umrüstung beschäftigte Personen sich an scharfkantigen Streichrakelblättern verletzen. Die beim Ausbauen um 180° hochgeschwenkte Rakelvorrichtung führt zur Farbverschmutzung an sich sauberer Vorrichtungsteile durch Abfließen von Auftragungssubstanz, so daß hoher Reinigungsaufwand hinsichtlich Waschflüssigkeitsmenge, Reinigungszeit und Reinigungsapparatur erforderlich ist.

Die Entwicklung der Rakelgerätetechnik geht zu immer längeren, schwereren Rakeleinrichtungen mit immer größeren Tragholmquerschnitten, so daß die genannten Schwierigkeiten bei der Handhabung der Rakelgeräte und insbesondere der Zeitaufwand für das Umrüsten von Rundschablonen-Druckmaschinen erhöht sind. Insbesondere unter dem Aspekt der bereits erwähnten kleinen Auftragsgrößen und einer Mehrzahl an einer Druckmaschine vorhandener Druckwerke (zur Zeit bis zu 24) mit auszuwechselnden Rakelgeräten kommt der verbesserten, schnelleren Handhabung erhebliche Bedeutung zu.

Der Erfindung liegt daher die Aufgabe zugrunde, eine Vorrichtung der eingangs genannten Art so zu verbessern, daß das Auf- und Abrüsten des Tragholms mit Rakeleinrichtung wesentlich vereinfacht und beschleunigt sowie kostengünstiger wird, die Arbeitssicherheit erhöht, Verletzungsgefahr von Bedienungspersonal reduziert und Beschädigungsgefahr für Vorrichtungsteile erheblich vermindert werden.

Erfindungsgemäß wird diese Aufgabe in Verbindung mit den Merkmalen der eingangs genannten Auftragungsvorrichtung dadurch gelöst, daß an dem Tragholm wenigstens eine mit diesem sich erstreckende, zumindest über den größten Teil seiner Länge durchgehende Halteschiene ausgebildet ist und daß im Bereich wenigstens einer Vorrichtungsstirnseite eine eine Schienenlagerung bildende Schienenführung vorgesehen ist, die die zugeordnete Tragholmschiene zum Aufrüsten und Abrüsten des Tragholms aufnimmt und führt, wobei die Rakeleinrichtung an der der Auftragungsfläche zugewandten Tragholmunterseite zu liegen kommt. Mit der erfindungsgemäßen Schienenlagerung ist eine geführte Rüstaufhängung des Rakelgeräts erreicht, mit der die Handhabung beim Auf- und Abrüsten wesentlich vereinfacht ist. Die Gefahr der Beschädigung von Vorrichtungsteilen ist erheblich verringert. Im Unterschied zur herkömmlichen Handhabung bleibt die Rakeleinrichtung infolge des schienengeführten Tragholms stets unterhalb desselben, so daß nicht nur andernfalls bestehende Kippgefahr beseitigt ist, sondern auch herkömmliche Farbverschmutzung bei sonst Überkopfhandhabung des Rakelgeräts vermieden ist. Der sonst übliche Reinigungsaufwand entfällt. Die Umrüstzeit ist beträchtlich reduziert, und dadurch wird die Produktivität einer Auftragungsvorrichtung insbesondere mit einer Mehrzahl von Druckstationen/-werken wesentlich erhöht. Auch sind infolge der erfindungsgemäßen Vorrichtung die bisher im Zusammenhang mit Handhabungs- und Reinigungserschwernissen bestehenden Grenzen zur Entwicklung von Druckmaschinen für größere Druckbreiten und damit auch der Anwendung größerer und schwererer Rakelgeräte beseitigt.

Eine ganz besonders vorteilhafte Ausführungsform der Erfindung besteht in der Anordnung der Schienenlagerung an einer Rundschablonen-Druckstation. Einbau und Ausbau des Rakelgeräts durch die relativ enge Schablonenstirnöffnung sowie die Positionierung innerhalb der Schablone sind sehr sicher und einfach.

Zweckmäßig kann jeweils an der seitlichen Längsseite des Tragholms in dessen oberem Bereich eine Halteschiene ausgebildet sein. Eine besonders vorteilhafte Gestaltung besteht darin, daß die Schienenführung paarweise angeordnete Führungsrollen und/oder Gleitstücke umfaßt, wobei diese Schienenführungsteile eines jeden Paars gegenüberliegend im lichten, den Tragholm im Querschnitt durchlassenden Abstand vorgesehen werden.

Führungsteile wie Führungsrollen oder Gleitstücke können zweckmäßig über einen seitlichen Führungsflansch oder -kranz zur seitlichen Führung der Halteschienen verfügen. Entsprechend der Ausführung der Schienenführung kann die Halteschiene besonders vorteilhaft als einfache Winkelschiene oder als Winkelschiene mit abgebogenem oder gekröpftem Rand ausgebildet sein. Mit dem abgekröpften Rand bildet die Schiene eine dem Profilquerschnitt der Rollen oder Gleitstücke angepaßte Gleitpassung, so daß die Schiene nicht verlaufen kann. Die gekröpfte Winkelschiene kann vorteilhaft in Kombination mit einer einfachen Winkelschiene vorgesehen werden. Es kann dann in Abhängigkeit von der Quererstreckung des auf dem zugehörigen Führungsteil aufliegenden freien Schenkels der ungekröpften Schiene auf einfache Weise eine Anpassung an ein und denselben lichten Abstand der Führungsteile der Schienenführung bei unterschiedlichen Tragholmquerschnitten oder -durchmessern erfolgen.

Gemäß einer besonders vorteilhaften Gestaltung der Erfindung umfaßt die Tragholmhalterung an der Vorrichtungsstirnseite, von der her das Rakelgerät in die Schienen-Hängeführung eingeschoben bzw. herausgezogen wird, einen mit dem Vorrichtungsgestell festen Ständer mit einem um diesen schwenkbaren Doppelarm, der einen Tragholm-Lagerarm sowie einen Haltearm für eine nach oben abstrebende Stützstange aufweist, die mit einer Kopfstützfläche in eine zugeordnete Tragholmschiene eingreifen kann, wenn die Schiene in die Schienenführung eingeführt wird oder diese verläßt.

Eine besonders vorteilhafte Gestaltung der Erfindung besteht darin, daß die Tragholmlagerung zugleich durch die Schienenführung gebildet ist. Mittels dieser erfolgt daher nicht nur der stets geführte Ein- und Ausbau des Rakelgeräts, sondern das Rakelgerät bleibt mit dieser Lagerung auch nach dem Einbau verbunden, wobei die Schienenführungslagerung das Rakelgerät dann in seiner Arbeitsposition hält.

Noch andere zweckmäßige und vorteilhafte Ausgestaltungen der Erfindung gehen aus Unteransprüchen hervor.

Besonders zweckmäßige und vorteilhafte Ausbildungsformen oder -möglichkeiten der Erfindung werden anhand der folgenden Beschreibung der in der schematischen Zeichnung dargestellten Ausführungsbeispiele näher beschrieben. Es zeigen
- Fig. 1: in Vorderansicht die Ein- und Ausbauseite (Montageseite) einer erfindungsgemäßen Auftragungsvorrichtung in Form des Druckwerks einer Rundschablonen-Druckmaschine während der Ein- bzw. Ausbauphase des Rakelgeräts;
- Fig. 2: in Teil-Längsseitenansicht das Druckwerk nach Fig. 1, teilweise im Schnitt und ohne Darstellung der Rakeleinrichtung;
- Fig. 3: in Vorderansicht das Druckwerk gemäß Fig. 1 an der Montageseite in Druckbetriebstellung des Rakelgeräts;
- Fig. 4: teilweise im Schnitt die Teil-Längsseitenansicht der Vorrichtung nach Fig. 3 ohne Darstellung der Rakeleinrichtung;
- Fig. 5a: teilweise im Schnitt die Teil-Längsseitenansicht im Bereich der Montageseite einer erfindungsgemäßen Vorrichtung mit Haltevorrichtung;
- Fig. 5b: in Draufsicht die Haltevorrichtung nach Fig. 5a;
- Fig. 6a: im Profilquerschnitt Tragholm-Schwenklagerung und zugeordnete Klemmeinrichtung einer erfindungsgemäßen Vorrichtung;
- Fig. 6b und 6c: in Profilstirnansicht rohrförmige Tragholme mit Winkelschienen erfindungsgemäßer Vorrichtungen;
- Fig. 6d: in Profilstirnansicht einen rohrförmigen Tragholm mit Winkelschienen und Schwenklagerung;
- Fig. 7a bis 8b: in stirnseitiger Ansicht erfindungsgemäße Vorrichtungen mit höhenverstellbaren Tragholmhaltern für im Profilquerschnitt kreisförmige oder rechteckige Tragholmenden;
- Fig. 9a und 9b: stirnseitige Ansichten einer erfindungsgemäßen Vorrichtung mit einer die Tragholmhalterung bildenden Schienenführung, und
- Fig. 10 und 10b: stirnseitige Ansichten einer erfindungsgemäßen Vorrichtung mit einem in zusammengeklappter Position arretierbarem Rakelgerät
Vorrichtungen als Druckwerke einer Rundschablonen-Druckmaschine umfassen eine oberhalb eines Transportbandes 1 angeordnete Siebzylinder-Rundschablone 3 und ein darin angeordnetes oder zu montierendes Rakelgerät. Auf dem Transportband 1 liegt eine eine Auftragungsfläche bildende Warenbahn 2. Die Rundschablone 3 weist an ihren Enden Lagerringe 4 auf, mittels der sie in einem vorrichtungsfesten Schablonenlager 5 drehbar gelagert wird.

Wie in Fig. 1 und 3 dargestellt, umfaßt das Rakelgerät insbesondere einen Tragholm 8, eine damit drehfest verbundene Halteleiste 9 sowie eine von letzterer getragene Rollrakel 7. Die magnetisierbare Rollrakel 7 ist mittels eines nicht dargestellten Haltemagnetens an dem freien unteren Rand der Halteleiste 9 gehalten. Im Druckbetriebszustand wird die Rakelrolle 7 mittels eines Magnetbalkens 6, der unter dem Transportband 1 angeordnet ist, gegen die Rundschablone 3 angepreßt, um Farbsubstanz 24 auf die in Arbeitsrichtung B transportierte Warenbahn 2 aufzutragen. Bei den Ausführungsvarianten gemäß Fig. 7a bis 8b ist an der Halteleiste 9 eine Streichrakel 10 befestigt.

Der Tragholm 8, der sich im montierten Zustand durch die beiden von den Lagerringen 4 gebildeten Stirnöffnungen der Rundschablone und den entsprechenden Kreisöffnungen 13 der Schablonenlager 5 erstreckt, ist dann an seinen außerhalb der Rundschablone 3 befindlichen Enden jeweils mittels einer Tragholmlagerung 11 abgestützt und gehalten. In der Zeichnung sind jeweils nur die auf der Ein-/Ausbauseite (Montageseite) des Rakelgeräts gelegenen Tragholmlageraufnahmen dargestellt. Der Tragholm 8, über den auch die Zufuhr von Farbsubstanz 24 über die Auftragungsbreite erfolgt, ist gemäß Fig. 1 bis 8b als rohrartiger Hohlkörper mit kreisförmigem oder, wie aus Fig. 6a sowie Fig. 7a und b ersichtlich, mit quadratischem Querschnitt ausgebildet.

Zur wesentlichen Vereinfachung des Aufrüstens und Abrüstens des Rakelgerätes mit der in den Tragholm integrierten oder unter diesen sich erstreckenden Rakeleinrichtung ist, wie in Fig. 1 bis 8b dargestellt, erfindungsgemäß im oberen Bereich der durch den Innendurchmesser des Schablonenlagers 5 bzw. des Lagerrings 4 bestimmten Öffnung 13, durch die der Tragholm 8 samt Rakeleinrichtung und einem an dem Tragholm angerichteten Substanzfühler 12 in die Rundschablone 3 eingebracht wird, sowie stirnseitig unmittelbar vor dieser Öffnung 13 eine Schienenführung 140 ausgebildet, die gemäß Fig. 1 bis 5b im horizontalen Querabstand in gleicher Höhe über der Auftragungsfläche 2 eine stationäre Führungsrolle 14 mit horizontaler und zur Vorrichtungslängsachse senkrechter Lagerachse und ein stationäres Gleitstück oder -auflager 15 umfaßt, die insbesondere mittels eines nach unten offenen U-förmigen Trägerbügels 141 (Fig. 1 bis 5a) an der stirnseitigen Schablonenlagerwand 5 befestigt sind.

Wie aus Fig. 7a bis 8b ersichtlich, kann die Schienenführung 140 als Führungsteile auch zweckmäßig ein Paar Führungsrollen 14' aufweisen, die vorteilhaft mit einem Führungsflansch oder Rollenkranz 4a zur seitlichen Führungsbegrenzung versehen sind.

Weiter ist es besonders vorteilhaft, die Schienenführungsteile an Lagern anzuordnen, mittels derer sie quer zur Tragholm-Führungsrichtung und unter Veränderung des Abstandes zwischen den Schienenführungsteilen verlagerbar sind. Derartige Lager 143 sind in Fig. 8a und b gestrichelt dargestellt. Die Führungsrolle 14' ist an einem Schaft 144 angeordnet, der in Achsrichtung A schiebebewegbar und in gewünschter Position festsetzbar in eine das Lager 143 bildende Lagerbohrung eingesetzt ist. Die Rollendrehachse fluchtet mit der Schaftachse. In Fig. 8b sind die Rollen 14' in zurückgeschobener Position dargestellt, in der die Schablonenöffnung 13 zur besseren Einsicht in das Schabloneninnere frei gegeben wird. Diese Position wird eingestellt, nachdem der Tragholm 8 samt Rakeleinrichtung in das Schabloneninnere eingebracht worden ist. Die Führungsposition der Rollen 14' ist in Fig. 8b gestrichelt dargestellt. Zudem ist es zweckmäßig und vorteilhaft, daß durch die Einstellbarkeit des Abstandes zwischen den Führungsrollen 14' die Anpassung auf Tragholme 8 mit unterschiedlichen Querschnitten bzw. Abständen der Halteschienen 16 erfolgen kann. Selbstverständlich kommen andere Konstruktionen in Betracht, um die Schienenführungsteile bzw. die Führungsrollen in seitliche Richtung zu verlagern. Insbesondere ist es vorteilhaft, daß der Schaft 144 an seinem der Rolle 14' gegenüberliegenden Ende um eine zur Schaftachse senkrechte Achse schwenkbar und feststellbar gelagert sein kann. In Fig. 8a ist z.B. in einer Vertikalebene eine Schwenkrichtung S gestrichelt dargestellt.

Wie aus Fig. 1 bis 8b ersichtlich, sind an den seitlichen Längsseiten des Tragholms 8 mit diesem parallel sich erstreckende Halteschienen 16 befestigt, die in Anpassung an die Ausführung der am Schablonenlager 5 befestigten Gleitstücke 15 und Führungsrollen 14, 14' ohne oder mit Führungsflansch 14a gemäß Fig. 6a bis 6d zweckmäßig als einfache Winkelschienen 16a oder als Winkelschienen 16b mit abgekröpftem, die Führungsrollen 14 teilweise umgreifendem Flansch ausgebildet sein können. Die Halteschienen 16 erstrecken sich nicht über die gesamte Länge des Tragholms 8, sondern enden jeweils soweit vor dessen Stirnseiten, daß einerseits die Möglichkeit zur schienenfreien Auflagerung des Tragholms 8 auf den zu beiden Stirnseiten des Druckwerkes angeordneten Tragholmhalterungen 11 besteht und andererseits die Schienen 16 des Tragholms 8 nach dessen Einführung in die Rundschablone 3 vollständig außerhalb der Schienenführung 140 innerhalb der Rundschablone 3 zu liegen kommen, so daß der Tragholm 8 ungehindert durch die schienengeführte Montage in seine Druckbetriebsstellung abgesenkt werden kann.

Wie in Fig. 7a bis 8b dargestellt, umfaßt eine Tragholmlagerung 11 vorteilhaft auf der Montageseite des Druckwerks einen am Vorrichtungsgestell höhenverstellbaren Säulenständer 17 mit Tragholmaufnahme 18. Mittels des höhenverstellbaren Ständers 17 wird die Tragholmaufnahme 18 beim Einführen oder Herausziehen des Rakelgeräts in die bzw. aus der Rundschablone 3 bis unter die Rundschablonenöffnung abgesenkt, so daß die Längsbewegung des Tragholms 8 mit nach unten sich erstreckender Rakeleinrichtung nicht behindert wird, wenn die Tragholmschienen 16 auf die Führungsteile 14' aufgesetzt bzw. von diesen entnommen werden. Nachdem das Rakelgerät mittels der Schienenführung 140 in die Rundschablone 3 eingebracht worden ist, wird der höhenverstellbare Ständer 17 in die Druckbetriebsstellung nach oben verstellt, so daß das Lagerende des Tragholms 8 dann auf der Tragholmaufnahme 18 abgelegt werden kann. Auf der gegenüberliegenden Vorrichtungsstirnseite muß die Tragholmlagerung nicht höhenverstellbar bzw. entfernbar sein, sondern sie kann in der der Rakelgerät-Betriebsposition zugehörigen Höhe vorgesehen sein.

Der Tragholm ist auf seinen Aufnahmen 18 schwenkbar abgelegt. Zu diesem Zweck ist gemäß Fig. 7a und b ein Lagerinnenteil 18' mit halbkreisförmigem Querschnitt in die entsprechend geformte Lagerschalen-Aufnahme 18 drehbar eingesetzt. Das im Querschnitt rechteckige Tragholmende liegt formschlüssig in einer zugehörigen, nach oben offenen Rechteckausnehmung des Lagerinnenteils 18'. Gemäß Fig. 8a und b weist das Lagerende des Tragholms einen kreisförmigen Querschnitt auf. Dieses Lagerende ist unmittelbar in der nach oben offenen teilkreisförmigen Schale der Aufnahme 18 schwenkbar ablegbar. Mittels einer Klemmeinrichtung z.B. derart, wie sie in Fig. 6a dargestellt ist, kann die Schwenkposition des Tragholms 8 festgesetzt werden.

Gemäß einer anderen in Fig. 1 bis 5b dargestellten Ausführungsform umfaßt eine Tragholmhalterung 11 zumindest an der Vorrichtungsstirnseite, an der das Auf- bzw. Abrüsten des Rakelgeräts erfolgt, einen vorrichtungsfesten Säulenständer 19 und einen an diesem angeordneten um die vertikale Ständerachse 20b schwenkbaren Doppelarm mit einem Lagerarm 20. Der Lagerarm 20 weist an seinem freien Ende eine im Querschnitt etwa halbkreisförmige, nach oben offene Lageraufnahme 20a zur Aufnahme eines an der Unterseite des Tragholms 8 fest angebrachten Lagerstücks 22 auf. Das Lagerstück 22 ist an seiner vom Tragholm 8 entfernten Seite entsprechend der Halbkreisform der Aufnahme 20a gerundet. Der Doppelarm umfaßt auch einen Haltearm 20c, der zu dem Lagerarm 20 um 90° winkelversetzt angeordnet ist und fest mit einer vertikal nach oben ragenden Stützstange 23 verbunden ist. Die Stützstange 23 bildet mit ihrem oberen Ende ein der Schiene 16b zugeordnetes Auflager, das höhengleich mit der Schienenführung 140 angeordnet ist. Der Säulenständer 19 ist an der Vorrichtung so angeordnet, daß in einer Doppelarm-Winkelstellung der Lagerarm 20 mit seiner Aufnahme 20a unter dem Tragholm 8 zu liegen kommt, um das Lagerstück 22 aufzunehmen, während in der anderen um 90° geschwenkten Doppelarm-Winkelstellung der Lagerarm 20 aus dem Bereich des Tragholms 8 weggeschwenkt ist und statt dessen mit dem Haltearm 20 die Stützstange 23 unter der einen Tragholmschiene 16b zu stehen kommt. Das Auflagerende der Stützstange 23 wird genutzt, um den Tragholm 8 beim Aufrüsten und Abrüsten zusätzlich zu stützen und zu führen.

In Fig. 6d ist eine Variante für eine Ausbildung der Lageraufnahme der Tragholmhalterung 11 dargestellt. Ein fest am Tragholm 8 befestigtes Lagerstück 22' ist mit einer halbkreisförmigen, nach oben offenen Ausnehmung versehen, in die ein Lagerarm 20' mit einem kugelförmigen Teil eingreift.

Die erfindungsgemäße Vorrichtung gemäß Fig. 1 bis 5b wird nachstehend beispielhaft näher erläutert. In Fig. 3 und 4 befindet sich das Rakelgerät innerhalb der Rundschablone 3 in der Druckbetriebsstellung. Wie aus Fig. 3 ersichtlich, liegt die magnetisierbare Rollrakel 7 im Bereich des Magnetbalkens 6 auf der Innenseite der Rundschablone 3 und wird gegen die Arbeitsbewegungsrichtung B mittels der Halteleiste 9 gehalten. Der Substanzniveaufühler 12 steht mit der Farbsubstanz 24 in Kontakt, um den Farbvsorrat vor der Rollrakel 7 zu bestimmen. Der schwenkbare Lagerarm 20 der Tragholmhalterung 11 befindet sich in der senkrecht zur Tragholmachse verschwenkten Stellung, und das Lagerstück 22 des Tragholms 8 greift mit seinem runden freien Teil in die halbkreisförmige Lagerausnehmung 20a des Lagerarms 20 ein. Das Lagerstück 22 wird in der Ausnehmung 20a durch eine z.B. pneumatische Klemmvorrichtung 25 (Fig. 6a) fixiert, um damit die gewünschte Winkelstellung des Rakelgerätes festzulegen.

Zum Abrüsten des Rakelgerätes wird die Befestigung des Lagerstücks 22 in der Lagerausnehmung 20a gelöst und der Tragholm 8 angehoben und mit seinen Winkelschienen 16a, 16b auf der Führungsrolle 14 und dem Gleitstück 15 abgesetzt (Fig. 1 und 2). Da die Tragholmschienen innerhalb der Rundschablone 3 enden, kann das Rakelgerät ohne Behinderung durch die außerhalb der Schablone angeordnete Schienenführung 140 bequem nach oben gehoben werden. Der Lagerarm 20 wird aus seiner quer zur Tragholmachse verlaufenden Stellung um 90° geschwenkt, so daß sein freies Ende in Richtung weg von der Schablonenlageröffnung 13 weist und er beim Herausführen des Rakelgeräts nicht im Bereich der Rakeleinrichtung unterhalb des Tragholms 8 liegt. Zugleich wird die Stützstange 23 in eine Stellung geschwenkt, in der deren Auflager in gleicher Höhe wie die Führungsrolle 14 liegt, so daß die Stützstange 23 ein zusätzliches Stütz- und Führungselement für die Winkelschiene 16b bildet, um den Tragholm 8 mit Rakeleinrichtung zumindest in der letzten Phase des Herausführens aus der Rundschablone 3 zusätzlich zu halten und zu führen, wenn insbesondere nämlich die Winkelschienen 16a, 16b die Schienenführung verlassen oder außerhalb derselben liegen (Fig. 5a und 5b). Der Ablauf beim Aufrüsten des Rakelgeräts ist entsprechend.

Fig. 9a und 9b zeigen ein Ausführungsbeispiel der Erfindung mit einer Schienenführung 140, die besonders vorteilhaft zugleich eine Tragholmlagerung 110 bildet.

Wie bei den anderen Ausführungsbeispielen ist die Schienenführung 140 an der Vorrichtungsstirnseite unmittelbar vor der Schablonenlager-Kreisöffnung 13 angeordnet. Die Schienenführung 140 umfaßt einen nach unten offenen U-Bügel 141, an dessen freien Schenkeln Gleitstücke 15 ins Bügelinnere abstehen, zwischen denen ein Tragholm 80 an seinem oberen Teil aufgehängt ist.

An dem Stegteil des Bügels 141 ist mittig ein kurzstückiger Bolzen 142 befestigt, der unverlierbar in einer Hängelagerausnehmung mit entsprechendem Kreisquerschnitt eingesetzt ist. Zu diesem Zweck umgibt die nach unten offene Ausnehmnung den Bolzen um etwa 270°. Der Lagerbolzen 142 ist in der Ausnehmung um eine zur Längsachse der Auftragungsvorrichtung parallele Achse schwenkbar, so daß der Bügel 140 um diese Lagerachse schwenkbeweglich angeordnet ist. Mittels einer Klemmeinrichtung 25, die ein Excenter-Feststellelement 251 sowie ein damit zusammenwirkendes Klemmstück 252 umfaßt, ist der Bolzen 142 und damit der Bügel 141 in der gewünschten Schwenkstellung festsetzbar. In dem Ausführungsbeispiel befindet sich der Bügelsteg in horizontaler Position, womit der schinenaufgehängte Tragholm in vertikaler Lage angeordnet ist.

Das Bolzen-Aufhängelager für den Bügel sowie die Klemmeinrichtung sind an einem in den Bereich vor die Öffnung 13 ragenden Säulenarm 191 ausgebildet und angeordnet. Der Säulenarm 191 ist an einem höhenverstellbaren Säulenständer 190 gelagert. Der Säulenständer 190 ist stirnseitig an der Auftragungsvorrichtung im Bereich außerhalb der Öffnung 13 angeordnet. Mittels des höhenverstellbaren Säulenständers 190 ist die Schienenführung 140 im Abstand zur Auftragungsfläche 2 veränderbar und einstellbar an der Vorrichtung angeordnet.

Der Tragholm 80 ist durch einen einstückigen, über die Arbeitsbreite sich erstreckenden Balkenkörper gebildet, in den eine Breitenverteilungseinrichtung eingearbeitet ist, die im oberen Teil des Tragholms 80 einen Substanzzuführungskanal mit kreisförmigen Querschnitt aufweist. In die, in Arbeitsbewegungsrichtung B gesehen, vordere Tragholmwand, die sich in Betriebsstellung bis an die Schabloneninnenwand heran erstreckt, sind von dem Kreisquerschnitt ausgehende Verteilkanäle eingearbeitet, wobei die Substanz unmittelbar im Bereich vor einer Streichrakel 71 breitengleichmäßig austritt. Der Streichrakel 71 ist eine magnetisierbare Masse zugeordnet, mittels der sie gegen die Rundschablone 3 bzw. die Auftragungsfläche 2 mittels eines unter der Auftragsfläche 2 angeordneten Magnetbalkens 6 anpreßbar ist.

An jeder längsseitigen Längsseite des Tragholm 80 ist im oberen Tragholmteil höhengleich eine Schiene 160 eingearbeitet. Diese Schienen 160 sind über die gesamte Tragholmlänge als durchgehende Nuten ausgebildet, in die im stirnseitigen Bereich vor der Öffnung 13 die Gleitstücke 15 als Gleit-Federelemente einfassen.

In der in Fig. 9b gezeigten Position befindet sich der Tragholm 80 in der Auf-/Abrüstposition. Der Ständer 190 ist soweit hochgefahren, daß sich der Hängebügel 141 im oberen Bereich vor der Öffnung 13 befindet. In dieser Position wird der Tragholm von der Vorrichtungsstirnseite her in den Bügel 141 einghängt, indem die Nutschienen 160, die an der Tragholmstirnseite offen sind, zwischen die Gleitstückfedern 15 gesetzt werden. Der Tragholm 80 wird dann durch die gesamte Länge der Schablone hindurchgesetzt und an der anderen Stirnseite von dem Schabloneninneren her an eine stirnseitige Tragholmlagerung herangebracht, wobei diese vorteilhaft ebenso durch die beschriebene Bügel-Schienenaufhängung gebildet sein kann. Wie aus Fig. 9b ersichtlich, kann für den Bauquerschnitt des Tragholms der Durchmesser der Öffnung 13 nahezu in vollem Maße genutzt werden. Das Herausführen des Tragholms 80 aus der Rundschablone 3 erfolgt entsprechend umgekehrt.

Wenn man einmal annimmt, daß in Fig. 9b die Aufrüstposition des Tragholms 80 dargestellt ist, wobei es zweckmäßig ist, die Klemmeinrichtung 25 gelöst zu lassen, damit der Tragholm 80 aufgrund seines Eigengewichts senkrecht nach unten absteht, so wird der Tragholm 80 aus der dargestellten Position dadurch in die in Fig. 9a gezeigte Betriebsstellung abgesenkt, daß der Säulenständer 190 nach unten gefahren und damit der Bügel 141 abgesenkt wird. An der anderen Vorrichtungsstirnseite wird das Tragholmlager im gleichen Maß zugleich abgesenkt. Nachdem der Tragholm 80 in der Arbeitsbetriebsposition gemäß Fig. 9a positioniert ist, kann die Stellung des Bügels 141, mit dem der Tragholm 80 aufgrund der Feder/Nut-Schienenverbindung drehfest in Bezug auf die Achse des Bolzen 142 verbunden ist, arretiert werden.

Es ist erreicht, daß der Tragholm 80 in keiner Phase des Auf-/Abrüstens freihändig oder ungeführt gehandhabt wird.

Da sowohl der Bügel 141 über den Gelenkbolzen 142, als auch der Tragholm 80 über die Schienenführung 140 aufgehängt sind, bleibt das Rakelgerät über die gesamte Vorrichtungslänge frei und unbehindert, und zwar auch in den Bereichen an den Vorrichtungsstirnseiten.

In Fig. 10a und b ist die erfindungegemäße Schienenaufhängung und -führung in entsprechender Weise wie bei den zuvor beschriebenen Ausführungsbeispielen vorgesehen. Eine Besonderheit besteht darin, daß eine Rakeleinrichtung 90 ein Rakelhalteteil 900 in Form einer Rakelprofilleiste umfaßt, die bewegbar mit zwei Freiheitsgraden an dem Tragholm 8 gelagert ist. Der eine Freiheitsgrad ist durch eine lineare teleskopartige Schiebeführung bestimmt, mittels der das Rakelhalteteil 900 translatorisch quer zur Auftragungsfläche 2 verschiebbar ist. Der andere Freiheitsgrad ist durch die Schwenkbewegbarkeit des Rakelteils 900 um eine Rakel 7 mit Kreisquerschnitt bestimmt. Das Rakelhalteteil 900 ist unverlierbar mit dem Tragholm 8 verbunden.

Mittels der Schiebeschwenkanlenkung des Rakelhalteteils 900 kann die Rakel 7 in eine Position gebracht werden, in der der Abstand der Rakel 7 zu dem Tragholm 8 bzw. einem fest mit diesem verbundenen Tragteil 81 minimal ist. Zwischen Tragholm 8 und Rakelhalteteil 900 sind Arretiermittel 99 vorgesehen, mittels derer die Position des Rakelhalteteils 900 bei dem Minimalabstand DR lösbar festgesetzt ist. In dieser Position ist der Einbauquerschnitt, der ausreichend kleiner als der Querschnitt der Schablonenlageröffnung 13 sein muß, auf ein Minimum reduziert. Die in der beschriebenen Weise zusammengeklappte und arretierte Rakeleinrichtung 90 kann bequem auf- und abgerüstet werden, wobei wesentlich ist, daß die Rakeleinrichtung 90 nach Entriegelung der Arretiermittel 99 eine Rakelfunktionseinheit bildet, die in bezug auf den Abstand zwischen Rakel 7 und Tragholm 8 auch mit einem solchen maximalen Abstand zwischen Rakel 7 und Tragteil 81 betrieben werden kann, dem ein maximaler Profilquerschnitt der Einrichtung 90 entspricht, bei dem an sich das Rüsten erschwert wäre oder der Rakelgerätquerschnitt sogar größer als der Querschnitt der Öffnung 13 ist.

Die Betriebsposition mit maximalem Abstand DB zwischen Rakel 7 und Tragteil 82 ist in Fig. 10b dargestellt. Tragholmlagerenden 83 mit Kreisquerschnitt sind drehbewegbar in einer höhenveränderbaren Tragholmlagerung 11 abgelegt. Zur Einstellung kann der Tragholm 8 frei drehbewegbar sein. Zum Rakelbetrieb kann er mit nicht dargestellten Mitteln festgesetzt werden.

Das Arretiermittel 99 ist durch einen Verriegelungshaken 991 gebildet, der schwenkbar an dem Tragteil 81 angelenkt ist. Dem Haken 991 ist ein korrespondierendes Verriegelungsteil 992 in Form eines Vorsprungs, einer Hinterschneidung od.dgl. zugeordnet, das an dem Rakelhalteteil 900 befestigt ist. Für die Arretierverbindung kommen praktisch sämtliche lösbare Verschlußverbindungen in Betracht, wobei anstelle eines mechanischen Schnapp-, Einhak- oder Riegelverschlusses zweckmäßig auch Magnethalteverschlüsse vorgesehen werden können.

Wie ebenfalls aus Fig. 10a und b ersichtlich, wird durch Höhenverstellung H der Tragholmlagerung 11 der Arbeitswinkel des Rakelhalteteils 900 eingestellt. Bei Verringerung des Höhenabstands wird der Arbeitswinkel flacher. Dabei bleibt die Rakel 7 in der den translatorischen Versatz erlaubenden Führungsebene liegen. Zu diesem Zweck ist das Rakelhalteteil 900 um zwei in der Vorrichtungslänge mit dieser parallel sich erstreckende Schwenklagerachsen 95 und 96 schwenkbewegbar gehalten ist. Das Rakelhalteteil 900 ist an dem freien unteren Ende eines stabartigen Haltearms 82 in der Nähe der Auftragungsfläche 2 um die erste Schwenkachse 95 schwenkbewegbar angelenkt. Diese Achse 95 liegt in der translatorischen Schiebeführungsebene, die durch eine in steiler Position zur Auftragungsfläche 2 vorgesehene lineare Schiebeausnehmung gebildet ist, in die der Arm 82 schiebebewegbar eingreift. Die zweite Schwenklagerachse 96 ist durch ein ebenfalls stirnseitig an dem Halteteil 900 angeordnetes Drehlager gebildet. Diese Anlenkverbindung umfaßt einen Anlenkarm 93, der das Halteteil 900 an seinem einen Ende um die Achse 96 anlenkt, und der an seinem anderen Ende schwenkbewegbar an dem Tragteil 81 angelenkt ist. In das Rakelhalteteil 900 ist eine magnetisierbare Masse eingebettet, mittels derer die Rakelanpressung durch die Wirkung eines unter der Auftragungsfläche 2 angeordneten Magnetbalkens 6 erfolgt.

## Patentansprüche

1. Auftragungsvorrichtung zum Auftragen von Substanz (24) insbesondere mittels einer Siebzylinder-Rundschablone (3) auf eine bewegte Fläche, Warenbahn od. dgl. Auftragungsfläche (2) mit einem in der Vorrichtungslänge über die Auftragungsbreite sich erstreckenden Tragholm (8, 80), einer mit diesem verbundenen Rakeleinrichtung (7, 9; 9, 10, 90) und einer stirnseitig an der Vorrichtung angeordneten Tragholmlagerung (11, 110) zur Lagerung des Tragholms (8, 80) an seinen beiden Enden außerhalb der Auftragungsbreite, **dadurch gekennzeichnet**, daß an dem Tragholm (8, 80) wenigstens eine mit diesem sich erstreckende, zumindest über den größten Teil seiner Länge durchgehende Halteschiene (16, 160) ausgebildet ist und daß im Bereich wenigstens einer Vorrichtungsstirnseite eine eine Schienenlagerung bildende Schienenführung (140) vorgesehen ist, die die zugeordnete Tragholmschiene (16, 160) zum Aufrüsten und Abrüsten des Tragholms (8, 80) aufnimmt und führt, wobei die Rakeleinrichtung an der der Auftragungsfläche (2) zugewandten Tragholmunterseite zu liegen kommt.

2. Vorrichtung nach Anspruch 1, **dadurch gekennzeichnet**, daß ein Paar Halteschienen (16, 160) vorzugsweise am oberen, der Auftragungsfläche (2) abgewandten Teil des Tragholms (8, 80) ausgebildet ist.

3. Vorrichtung nach Anspruch 1 oder 2, **dadurch gekennzeichnet**, daß die Schienenführung (140) paarweise angeordnete Schienenführungsteile wie Rollen (14, 14') und/oder Gleitstücke (15) umfaßt, die insbesondere Tragholmschienen (16, 160) zugeordnet sind, die an den seitlichen Tragholmlängsseiten vorgesehen sind.

4. Vorrichtung nach Anspruch 3, d.g., daß die Schienenführungsteile (14, 14', 15) an Lagern (143) angeordnet sind, mittels derer sie quer zur Tragholm-Führungsrichtung und unter Veränderung des Abstandes zwischen den Schienenführungsteilen verlagerbar sind.

5. Vorrichtung nach einem der Ansprüche 1 bis 4, **dadurch gekennzeichnet**, daß die Schienenführung (140) einen zur Auftragungsfläche (2) offenen U-förmigen Haltebügel (141) umfaßt, an dessen freien Schenkelenden Schienenführungsteile (14, 15) angeordnet sind.

6. Vorrichtung nach Anspruch 5, **dadurch gekennzeichnet**, daß der Haltebügel (141) in hängender Anordnung mit einem an der Vorrichtung angeordneten Halteteil (191) verbunden ist, wobei der Haltebügel (141) vorzugsweise in seiner hängenden Anordnung um eine zur Vorrichtungslängsachse parallele Achse schwenkbar und mittels Klemmeinrichtung (25) in der Schwenkhängeposition festsetzbar ist.

7. Vorrichtung nach einem der Ansprüche 1 bis 6, **dadurch gekennzeichnet**, daß die Schienenführung (140) im Abstand zur Auftragungsfläche (2) veränderbar und einstellbar an der Vorrichtung angeordnet ist (Fig. 9).

8. Vorrichtung nach einem der Ansprüche 1 bis 7, **dadurch gekennzeichnet**, daß die Vorrichtung eine Siebzylinder-Rundschablone (3) umfaßt, die in stirnseitig an der Vorrichtung angeordneten Schablonenlagern (5) drehbar gelagert ist, wobei die Schablonenlager (5) eine der Schablonenstirnöffnung entsprechende stirnseitige Durchgangsöffnung (13) aufweisen, und daß die Schienenführung (140) stirnseitig vor der Schablonenlager-Durchgangsöffnung (13) in deren oberem Bereich angeordnet ist und insbesondere die Schienenführung (140) an dem Schablonenlager (5) angeordnet ist.

9. Vorrichtung nach einem der Ansprüche 1 bis 8, **dadurch gekennzeichnet**, daß die Tragholmlagerung (11) an der mit der Schienenführung (140) versehenen Vorrichtungsstirnseite mit einem Stützelement (23) ausgestattet ist, das in eine zugeordnete Tragholmhalteschiene (16) eingreift und für diese eine zusätzliche Lagerung und Führung bildet, wobei vorzugsweise das Stützelement (23) aus dem Bewegungsbereich der Schiene (16) weg bewegbar angeordnet ist, und zwar zweckmäßig in Verbindung mit einer unter den Tragholm (8) bewegbaren Lageraufnahme (20a) der Tragholmlagerung (11).

10. Vorrichtung nach einem der Ansprüche 1 bis 9, **dadurch gekennzeichnet**, daß die Tragholmlagerung (11) eine Tragholmlageraufnahme (20a) aufweist, die an einem schwenkbar an der Vorrichtung angeordneten Lagerarm (20) ausgebildet ist, wobei der Lagerarm (20) und damit die Lageraufnahme (20a) aus dem Bereich unter einem auf- oder abzurüstenden Traghom (8) vollständig wegschwenkbar angeordnet sind.

11. Vorrichtung nach einem der Ansprüche 1 bis 10, **dadurch gekennzeichnet**, daß die Tragholmlagerung (11) Lagerstücke (22) umfaßt, die an der Unterseite des Tragholms (8) angeordnet und mit ihm drehfest sind, wobei die Lagerstücke (22) mit ihren freien Rändern in Lageraufnahmen (20a) der Tragholmlagerung (11) derart ablegbar sind, daß der Tragholm (8) um eine zu seiner Längsachse parallele Achse schwenkbar gelagert ist, und vorzugsweise die Tragholmschwenkposition festsetzbar ist.

12. Vorrichtung nach einem der Ansprüche 1 bis 9, **dadurch gekennzeichnet**, daß die Tragholmlagerung (110) durch die Schienenführung (140) gebildet ist, wobei die Schienenführung im Abstand zur Auftragungsfläche (2) veränderbar und einstellbar angeordnet ist und wobei vorzugsweise die Schienenführung (140) um eine in der Vorrichtungslänge sich erstreckende Achse schwenkbar sowie in der Schwenkposition festsetzbar angeordnet ist und der Tragholm (80) mittels der Schienenführung (140) gemeinsam mit dieser schwenkbar ist.

13. Vorrichtung nach einem der Ansprüche 1 bis 11, **dadurch gekennzeichnet**, daß die Halteschiene (16) vom jeweiligen Tragholmende beabstandet an dem Tragholm (8) angeordnet ist.

14. Vorrichtung nach einem der Ansprüche 1 bis 13, **dadurch gekennzeichnet**, daß der Tragholm (8, 80) mittels höhenverstellbarer Tragholmlageraufnahmen (20a, 140, 18) im Abstand zur Auftragungsfläche (2) einstellbar angeordnet ist, wobei vorzugsweise der Tragholm (8, 80) über Tragholmenden in den Lageraufnahmen (20a, 140, 18) um eine in der Vorrichtungslänge sich erstreckende Achse schwenkbar und ggf. in der Schwenkposition festsetzbar gehalten ist.

15. Vorrichtung nach einem der Ansprüche 1 bis 14, **dadurch gekennzeichnet,** daß die Rakeleinrichtung (90) ein Rakelhalteteil (900) umfaßt, das unverlierbar mit dem Tragholm (8) verbunden und in Richtung quer zur Längsachse des Tragholms (8) relativ bewegbar zu diesem mit entsprechend verschiedenen Abständen angeordnet ist, und daß zwischen Tragholm (8) und Rakelhalteteil (900) Arretiermittel (99) vorgesehen sind, mittels derer das Rakelhalteteil (900) zum Aufrüsten und Abrüsten in einer Position mit gegenüber wenigstens einer Betriebsposition verringertem Abstand arretierbar ist.

16. Vorrichtung nach Anspruch 15, **dadurch gekennzeichnet,** daß das Rakelhalteteil (900) um wenigstens eine zur Vorrichtungslängsachse parallele Achse schwenkbewegbar an dem Tragholm (8) angeordnet ist.

17. Vorrichtung nach Anspruch 15 oder 16, **dadurch gekennzeichnet,** daß das Rakelhalteteil (900) teleskopartig verschiebbar an dem Tragholm (8) angeordnet ist.

## Claims

1. Application apparatus for applying substance (24), in particular by means of a perforated cylinder rotary screen (3), to a moving surface, web or similar application surface (2), with a carrier beam (8, 80) extending with the apparatus length across the application width, a doctor device (7, 9,; 9, 10, 90) connected to the carrier beam and a carrier beam mounting (11, 110) arranged at the end face of the apparatus for mounting the carrier beam (8, 80) by both its ends outside the application width, **characterised in** that at least one holding rail (16, 160) is formed on the carrier beam (8, 80) continuously over at least the greatest part of the length of the latter and that a rail guide (140) which forms a rail mounting and receives and guides the associated carrier beam rail (16, 160) for mounting and dismounting the carrier beam (8, 80) is provided in the region of at least one end face of the apparatus, the doctor device coming to rest at the carrier beam underside opposing the application surface (2).

2. Apparatus according to claim 1, **characterised in** that a pair of holding rails (16, 160) is formed, preferably on the upper portion of the carrier beam (8, 80) facing away from the application surface (2).

3. Apparatus according to claim 1 or 2, **characterised in** that the guide rail (140) comprises rail guide parts arranged in pairs, such as rolls (14, 14') and/or sliding blocks (15), the rail guide parts being in particular associated with carrier beam rails (16, 160) provided on the lateral longitudinal sides of the carrier beam.

4. Apparatus according to one of claims 1 to 3, **characterised in** that the rail guide parts (14, 14', 15) are arranged on mountings (143) by means of which they are displaceable transversely to the carrier beam guide direction to modify the distance between the rail guide parts.

5. Apparatus according to one of claims 1 to 4, **characterised in** that the rail guide (140) comprises a U-shaped holding stirrup (141), that is open towards the application surface (2), guide rail parts (14, 15) being arranged on the free leg ends of the holding stirrup.

6. Apparatus according to claim 5, **characterised in** that the holding stirrup (141) is connected in suspended arrangement to a holding part (191) arranged on the apparatus, the holding stirrup (141) preferably being pivotal in its suspended arrangement about an axis parallel to the longitudinal axis of the apparatus and fixable in the pivot suspension position by means of a clamping device (25).

7. Apparatus according to one of claims 1 to 6, **characterised in** that the rail guide (140) is arranged on the apparatus to permit the adjustment and setting of its distance from the application surface (2) (Fig. 9).

8. Apparatus according to one of claims 1 to 7, **characterised in** that the apparatus comprises a perforated cylinder rotary screen (3) that is mounted for rotation in screen mountings (5) disposed at the end face of the apparatus, the screen mounting (5) comprising an end face through hole (13) corresponding to a screen end face opening, and that the rail guide (140) is arranged at the end face in front of the screen mounting through hole (13) in the upper region of the latter and that, in particular, the rail guide (140) is arranged on the screen mounting (5).

9. Apparatus according to one of claims 1 to 8, **characterised in** that, at the end face of the apparatus provided with the rail guide (140), the carrier beam mounting (11) is equipped with a support element (23) which engages with a corresponding carrier beam holding rail (16) and constitutes an additional mounting and guide for the latter, the support element (23) preferably being arranged to be movable out of the moving region of the rail (16), specifically in combination with a mounting seat (20a) of the carrier beam mounting (11) that is movable under the carrier beam (8).

10. Apparatus as claimed in one of claims 1 to 9, **characterised in** that the carrier beam mounting (11) comprises a carrier beam mounting seat (20a) which is formed on a bearing arm (20) pivotally arranged on the apparatus, the bearing arm (20) and therefore the mounting seat (20a) being arranged to be pivotal completely out of the region below a carrier beam (8) to be installed or removed.

11. Apparatus as claimed in one of claims 1 to 10, **characterised in** that the carrier beam mounting (11) comprises bearing blocks (22) which are arranged on the underside of the carrier beam (8) and are fixed with the latter to prevent rotation, the free edges of the bearing blocks (22) being adapted for mounting in mounting seats (20a) of the carrier beam mounting (11) to permit the carrier beam (8) to be pivotally mounted about an axis parallel to its longitudinal axis, and preferably fixable in the carrier beam pivot position.

12. Apparatus according to one of claims 1 to 9, **characterised in** that the carrier beam mounting (110) is constituted by the rail guide (140), the rail guide being arranged such that its distance from the application surface (2) can be adjusted and set, and the rail guide (140) preferable being arranged to permit its rotation about an axis extending with the apparatus length and its fixing in the pivot position and the carrier beam (80) being pivotal by means of the rail guide (140) together with the latter.

13. Apparatus according to one of claims 1 to 11, **characterised in** that the holding rail (16) is arranged on the carrier beam (8) spaced from the respective end of the latter.

14. Apparatus according to one of claims 1 to 13, **characterised in** that the carrier beam (8, 80) is arranged such that its distance from the application surface (2) can be adjusted by means of height-adjustable carrier beam mounting seats (20a, 140, 18), the carrier beam (8, 80) preferably being pivotal about an axis that extends with the apparatus length with carrier beam ends in the mounting seats (20a, 140, 18), and possibly being held such that it can be set in the pivot position.

15. Apparatus according to one of claims 1 to 14, **characterised in** that the doctor device (90) comprises a doctor holding portion (900) which is arranged to be retainably connected to the carrier beam (8) and movable relative to the carrier beam (8) in a direction transverse the longitudinal axis of the latter to correspondingly different distances from the latter, and that locking means (99) are arranged between carrier beam (8) and doctor holding portion (900) by means of which the doctor holding portion (900) is lockable for installation and removal in a position at a smaller distance than for at least one operating position.

16. Apparatus according to claim 15, **characterised in** that the doctor holding portion (900) is arranged for rotation on the carrier beam (8) about at least one axis parallel to the longitudinal axis of the apparatus.

17. Apparatus according to claim 15 or 16, **characterised in** that the doctor holding portion (900) is arranged for telescope-like displacement on the carrier beam.

## Revendications

1. Dispositif d'application destiné à appliquer une matière (24), en particulier à l'aide d'un pochoir rotatif (3) à cylindre perforé, sur une surface mobile, une bande de matière, ou une surface d'application analogue (2), comportant un longeron-support (8, 80), s'étendant sur la longueur de l'appareil sur toute la largeur d'application, un dispositif de racle (7, 9 ; 9, 10, 90) relié à ce longeron, et un palier de longeron-support (11, 110), disposé côté frontal contre l'appareil, pour supporter le longeron-support (8, 80) en ses deux extrémités à l'extérieur de la largeur d'application, caractérisé en ce que, contre le longeron-support (8, 80), est réalisé un rail de retenue (16, 160), qui a la même étendue que ce longeron, et qui est continu au moins sur la plus grande partie de sa longueur, et en ce que, dans la zone d'au moins une face frontale de l'appareil, on prévoit un guidage de rail (140), formant un palier de rail, qui loge le rail (16, 160) de longeron-support qui lui est affecté, pour monter et démonter le longeron-support (8, 80), le dispositif de racle venant s'appuyer contre la face inférieure du longeron-support dirigée vers la surface d'application (2).

2. Dispositif selon la revendication 1, caractérisé en ce qu'une paire de rails de retenue (16, 160) sont disposés de préférence sur la partie supérieure, opposée à la surface d'application (2), du longeron-support (8, 80).

3. Dispositif selon la revendication 1 ou 2, caractérisé en ce que le guidage de rail (140) comporte des pièces de guidage de rail disposées par paires, telles que des rouleaux (14, 14') et /ou des coulisseaux (15), qui en particulier sont affectées à des rails (16, 160) de longeron-support, qui sont prévus contre les côtés longitudinaux et latéraux du longeron-support.

4. Dispositif selon la revendication 3, caractérisé en ce que les pièces de guidage de rail (14, 14', 15) sont disposées sur des paliers (143), à l'aide desquels elles peuvent se déplacer perpendiculairement au sens de guidage du longeron-support, en faisant varier la distance entre les pièces de guidage de rail.

5. Dispositif selon l'une des revendications 1 à 4, caractérisé en ce que le guidage de rail (140) comporte un étrier de retenue (141) en forme de U, ouvert vers la surface d'application (2), en les extrémités libres des branches desquels sont disposées des pièces de guidage de rail (14, 15).

6. Dispositif selon la revendication 5, caractérisé en ce que l'étrier de retenue (141) est, en disposition sus-pendue, relié à une pièce de retenue (191) disposée contre le dispositif, l'étrier de retenue (141) pouvant, de préférence dans sa position suspendue, pivoter autour d'un axe parallèle à l'axe longitudinal du dispositif, et pouvant être fixé dans sa position suspendue en pivotement à l'aide d'un dispositif de serrage (25).

7. Dispositif selon l'une des revendications 1 à 6, caractérisé en ce que le guidage de rail (140) est disposé contre le dispositif de façon que sa distance à la surface d'application (2) puisse être modifiée et ajustée (Figure 9).

8. Dispositif selon l'une des revendications 1 à 7, caractérisé en ce que le dispositif comporte un pochoir rotatif (3) à cylindre perforé, qui est logé en rotation dans des paliers de pochoir (5), disposés côté frontal contre le dispositif, les paliers de pochoir (5) comportant une ouverture de passage (13) côté frontal, correspondant à l'ouverture frontale du pochoir, et en ce que le guidage de rail (140) est, côté frontal, disposé en avant de l'ouverture de passage (13) du palier de pochoir dans sa partie supérieure, et en particulier le guidage de rail (140) est disposé contre le palier de pochoir (5).

9. Dispositif selon l'une des revendications 1 à 8, caractérisé en ce que le palier (11) de longeron-support est, contre la face frontale du dispositif pourvue du guidage de rail (140), équipée d'un élément d'appui (23), qui entre en prise dans un rail correspondant (16) de retenue du longeron-support, et qui forme un palier supplémentaire et un guidage pour ce rail, de préférence l'élément d'appui (23) étant disposé de façon à pouvoir se déplacer à partir de la zone de déplacement du rail (16), et plus précisément, avantageusement en liaison avec un logement (20a), mobile endessous du longeron (8), du palier (11) du longeron-support.

10. Dispositif selon l'une des revendications 1 à 9, caractérisé en ce que le palier (11) du longeron-support comporte un logement (20a) de palier de longeron-support, qui est réalisé contre un bras support (20), lui-même disposé en pivotement contre l'appareil, le bras (20) et donc aussi le logement (20a) étant disposés de façon à pouvoir s'éloigner en pivotement complet de la zone située en-dessous d'un longeron-support (8) à monter ou à démon-ter.

11. Dispositif selon l'une des revendications 1 à 10, caractérisé en ce que le palier (11) du longeron-support comporte des éléments d'appui (22), qui sont disposés contre la face inférieure du longeron-support (8) et sont rigides en rotation avec lui, les éléments d'appui (22) pouvant, par leurs bords libres, être déposés dans les logements (20a) du palier (11) du longeron-support, de façon que le longeron-support (8) soit logé en pivotement autour d'un axe parallèle à son axe longitudinal, et, de préférence, que la position de pivotement du longeron-support puisse être fixée.

12. Dispositif selon l'une des revendications 1 à 9, caractérisé en ce que le palier (110) du longeron-support est formé par le guidage de rail (140), le guidage de rail étant disposé à une distance pouvant être modifiée et ajustée à la surface d'application (2), de préférence le guidage de rail (140) pouvant pivoter autour d'un axe s'étendant sur la longueur de l'appareil, et étant disposé de façon à pouvoir être fixé dans la position de pivotement, et le longeron-support (80) pouvant, à l'aide du guidage de rail (140), pivoter en même temps que ce dernier.

13. Dispositif selon l'une des revendications 1 à 11, caractérisé en ce que le rail de retenue (16) est disposé contre le longeron-support (8) à une distance de l'extrémité correspondante du longeron-support.

14. Dispositif selon l'une des revendications 1 à 13, caractérisé en ce que le longeron-support (8, 80) est, à l'aide de logements (20a, 140, 18) réglables en hauteur du palier du longeron-support, disposé de façon à permettre un ajustement de sa distance à la surface d'application (2), auquel cas de préférence le longeron-support (8, 80) peut, par ses extrémités, pivoter dans les logements de palier (20a, 140, 18) autour d'un axe s'étendant sur la longueur de l'appareil, et est éventuellement maintenu en pouvant être fixé dans la position de pivotement.

15. Dispositif selon l'une des revendications 1 à 14, caractérisé en ce que le dispositif de racle (90) comporte un porte-racle (900), qui est relié d'une manière imperdable au longeron-support (8), et est disposé en pouvant subir un déplacement relatif, dans la direction perpendiculaire à l'axe longitudinale du longeron (8), par rapport à ce dernier, avec des distances en conséquence différentes, et que l'on prévoit, entre le longeron-support (8) et le porte-racle (900), des moyens de blocage (90), à l'aide desquels le porte-racle (900) peut, pour le montage et le démontage, être bloqué dans une position correspondant à une distance réduite par rapport à au moins une position de marche.

16. Dispositif selon la revendication 15, caractérisé en ce que le porte-racle (900) est disposé contre le longeron-support (9) de façon à pouvoir subir un mouvement de pivotement autour d'au moins un axe parallèle à l'axe longitudinal du dispositif.

17. Dispositif selon la revendication 15 ou 16, caractérisé en ce que le porte-racle (900) est disposé de façon à pouvoir se déplacer télescopiquement contre le longeron-support (8).
